# EUROPÄISCHE PATENTSCHRIFT

(11) **EP 0 089 443 B1**
(45) Veröffentlichungstag und Bekanntmachung des Hinweises auf die Patenterteilung: **09.07.1986**
(21) Anmeldenummer: 82710011.6
(22) Anmeldetag: 18.03.1982
(51) Int. Cl.: E04B 1/04

(54) **Wandelemente für wiederholt umsetzbare Fertigbauten und Mittel zu deren Verbindung**
Wall elements for repeatedly movable prefabricated buildings and device for their connection
Eléments de paroi pour constructions préfabriquées à déplacer à plusieurs reprises et leurs moyens d'assemblage

(43) Veröffentlichungstag der Anmeldung: 28.09.1983
(73) Patentinhaber: Ickes, Gustav, D-6460 Gelnhausen-Hailer (DE); Frischmuth, Friedel, D-6460 Gelnhausen-Hailer (DE)
(72) Erfinder: Ickes, Gustav, D-6460 Gelnhausen-Hailer (DE); Frischmuth, Friedel, D-6460 Gelnhausen-Hailer (DE)
(74) Vertreter: Munderich, Paul

## Beschreibung

Die Erfindung betrifft Wandelemente als tragende, plattenartig ausgebildete Teile eines begrenzten Raumes zur Erstellung von wiederholt umsetzbaren Fertigbauten, ausgerüstet und ausgebildet mit zumindest teilweise in den Platten integrierten Mitteln zur Verbindung bzw. Kuplung mit weiteren gleich oder gleichartig ausgebildeten Wandplatten, wobei die zur Verbindung bzw. Kupplung erforderlichen Ausnehmungen in den Wandplatten auf die tragenden Teile beschränkt und durch eine etwaige Isolierschicht überdeckt und hierbei die Wandplatten rechteckig ausgebildet und vertikal angeordnet sind, die Verbindung rechtwinklig sich kreuzender Zwischenwandplattenkombinationen durch zwei jeweils an der kreuzenden Verbindungsstelle der in- bzw. übereinandergreifenden, spiegelbildlich ausgebildeten Ausnehmungen in den Stoßstellen der beiden Zwischenwandplattenkombinationen erfolgt, und wobei die Wandplatten vorzugsweise aus einer armierten Betonschicht und einer, in der Regel nach außen gerichteten Isolierschicht bestehen. Durch das belgische Patent BE-A-852817 ist ein Verfahren zur Erstellung von Fertigbauten durch Zusammenstecken einzelner Platten bekannt.

Dieses Verfahren hat den Nachteil von über die halbe Plattenhöhe greifenden Steckschlitzen, wobei jeweils ein Schlitz von oben und der andere von unten in das zu verbindende Plattenpaar eingreift.

Die vorgesehene Tiefe dieser Schlitze bedeutet, daß beim Zusammenfügen einer Eckverbindung die obere Platte über die halbe Höhe der unteren Platte angehoben werden muß, um ein Zusammenfügen der Schlitze zu ermöglichen. Die gleichen Schwierigkeiten sind selbstverständlich auch bei der Demontage gegeben, so daß die Verwendung dieser Elemente den Einsatz zusätzlicher Hubmittel erfordert.

Zu dem System dieser Ausbildung ist, aus statischer Sicht zu bemerken, daß der Haltepunkt etwa in der Mitte der Höhe der Wandplatte gerückt wird und somit eindeutig, zumindest bei der Montage oder Demontage, eine erhöhte Kippgefahr gegeben ist. Es ist für diesen Fall damit zu rechnen, daß für die übergreifende Platte, bei Verkanten, die Gefahr eines Ausbruches in Richtung der Plattenbegrenzung gegeben ist.

Die US-A-3 962 839, die auf der DE-A-2 338 390 (beide Ickes) basiert, betrifft Wandelemente, die im Bereich ihrer oberen horizontalen Begrenzung durch über- oder eingreifende, vertikal gerichtete Ausnehmungen bzw. zweiseitig offene Ausnehmungen und/oder Ansätze mit anderen, korrespondierend ausgebildeten Wandelementen steckbar lösbar oder zusammenfügbar sind.

Die lediglich zusammengefügten Platten - z. B. 14, 14' und senkrecht hierzu 15 - sind in Verbindung mit dem hohen Gewicht dieser Platten als durchaus befriedigend zu bezeichnen, wobei allerdings davon ausgegangen wird, daß Absenkungen des Untergrundes oder der Fundamentierung - z. B. auch Erdbeben - nicht immer voll aufnehmbar sind. Die Montage und die Demontage erfordern große Sorgfalt, da die Ausnehmungen durch Verkanten beschädigt oder zerstört werden können.

Durch die französische Schrift, CAHIER DU CSTB, Nr. 97, F 3 1969 wird ein System ausgewiesen, das die Verbindung zweier Platten in gleicher Richtung unter Anbindung einer senkrecht von dieser abzweigenden Zwischenwand aufweist. Das Kriterium dieser Ausbildung ist, daß die gleichgerichteten Platten Armierungen aufweisen, die in einen im Stoßbereich liegenden Freiraum ragen, der zusätzlich einen Anker aus den senkrecht hierzu angeordneten Platten aufnimmt und anschließend der Freiraum wieder durch Beton verfüllt wird. Die so hergestellte Verbindung hat damit den Nachteil unlösbar zu sein, so daß eine Demontage zumindest die partielle Zerstörung dieses Verbundes voraussetzt.

Die Bedenken und Nachteile zum ausgewiesenen Stand der Technik zusammenfassend ist es Aufgabe dieser Erfindung,

Wandelemente, d. h. Wandplatten nach der eingangs beschriebenen Art zu nennen, die sich zur Bildung von einem auch durch weitere Zellen erweiterbaren begrenzten Raum, ohne zwingende Notwendigkeit der Zuhilfenahme von insbesondere klebenden oder hydraulischen Bindemitteln, eignen und bei denen die erforderlichen Ausnehmungen im oberen Bereich der Wandplatten selbst angeordnet und diese auf ein Minimum beschränkt sind, wobei die Höhe der Wandplatten der Geschoßhöhe entsprechen soll.

Die erfindungsgemäße Lösung dieser Aufgabe sieht vor,
daß die jeweils richtungsgleiche, nach außenhin bündige Stoßverbindung von zwei Wandplatten gemeinsam mit der zwischen dem Stoß rechtwinklig angeordneten Zwischenwandplatte durch in eine aus der Ausnehmung nach oben weisenden Halterung dieser Platte eingreifende, von den zwei Wandplatten seitlich auskragende, leicht lösbare Kupplungsmittel erfolgt,
daß die richtungsgleiche Stoßverbindung von zwei senkrecht zu den zuerst genannten Wandplatten gerichteten Wandplatten gemeinsam mit der dem Stoß dieser Wandplatten senkrecht zugeordneten, stumpf aufstehenden Zwischenwandplatte durch in einen Freiraum eingreifende, von der Zwischenwandplatte seitlich auskragende, leicht lösbare Kupplungsmittel erfolgt, wobei der Freiraum durch in beiden spiegelbildlich zueinander in den Wandplatten angeordnete gleiche Ausnehmungen mit nach oben weisenden Halterungen gebildet wird,
daß die Wandplatte und die dieser rechtwinklig aufstehende Wandplatte der beiden richtungsgleichen Wandplattenpaarungen eine Eckverbindung bilden, und diese durch die eine aus der Ausnehmung nach oben weisende Halterung der Platte eingreifende von der Wandplatte seitlich auskragende, leicht lösbare Kupplungsmittel erfolgt, und daß Kupplungsmittel ausschließlich im oberen Eckbereich der Wandplatten angeordnet sind und die nach oben und zu den Seiten hin offenen Ausnehmungen bei sich nicht kreuzenden Wandplatten an den Verbindungsstellen nur jeweils in Wandplatten einer Richtung angeordnet sind.

Wie abschließend zu den Hauptmerkmalen der Erfindung erwähnt, liegen die erforderlichen, in den außen liegenden Wandplatten vorzusehenden Ausnehmungen in den oberen 'horizontalen Eckbereichen dieser Platten und sind zu Vertikalen hin gerichtet geöffnet.

Hierbei wird in aller Regel der geöffnete Bereich der tragenden Schicht durch die Isolierschicht gemäß Oberbegriff nach außen abgedeckt, so daß der Verbund nach außen ebenflächig ist.

Des weiteren bedeutet dies, daß der aus den Wandplatten gebildete Verbund ausschließlich im Bereich seiner oberen Begrenzung durch wieder lösbare Kupplungsmittel verbunden ist.

Dabei ist, neben den Verbindungen zwischen zwei zumindest gleichartiger, gleichgerichteter Wandplatten, die eine Anordnung der rechtwinklig anzuschließenden Zwischenwandplatte zwischen den beiden Außenwandplatten durch lösbare, in den Ausnehmungen angeordnete Kupplungsmittel vorsehen, eine weitere Form des Anschlusses einer solchen senkrecht zu zwei Wandplatten gerichtete Zwischenwand vorgesehen. In diesem Fall ist im Stoßbereich der beiden aneinander stehenden Wandplatten, in deren oberen Ecken, je eine spiegelbildlich ausgebildete Ausnehmung vorgesehen, die mit der anderen zusammen einen einheitlichen Freiraum bilden.

Senkrecht zu diesem Stoß ist eine Zwischenwandplatte angeordnet, in die die von den drei Platten ausgehenden lösbar verbindbaren Kupplungsmittel ragen.

Die Gestaltung der Eckverbindung aus den üblicherweise als Außenwandplatten zu bezeichnenden isolierten Wandplatten bzw. den hieraus gebildeten Wandplattenkombinationen sieht vor, daß von den rechtwinklig einander zugeordneten Wandplatten eine Platte kopfseitig der anderen Platte bündig ansteht. In der der Kopfseite dieser Platte rechtwinklig zugeordneten anderen Platte ist eine Ausnehmung vorgesehen, in deren Freiraum die mit beiden Platten verbundenen Kupplungsmittel verbindbar lösbar zueinander angeordnet sind.

In diesem Zusammenhang ist es vielleicht wichtig, nochmals darauf hinzuweisen, daß auch die Eckverbindung nach außen ebenflächig durch die Isolierschicht abgeschlossen ist.

Zur Verbindung der rechtwinklig an den Wandplatten angeschlossenen Zwischenwandplatten, die auch als Innenwandplatten bezeichnet werden können, ist zu bemerken, daß, bei winklig zueinander gerichteten Zwischenwandplattenkombinationen aus mehreren, gleichgerichteten Einheiten, Kreuzverbindungen bildbar sind. Hierbei wird im Stoßbereich der jeweils gleichen Plattenpaare aus zwei spiegelbildlich zueinander gerichteten Ausnehmungen ein einheitlicher Freiraum geschaffen, der einmal von der oberen Horizontalen ausgehend, und einmal von der unteren Horizontalen ausgehend, geöffnet ist, wobei in aller Regel nach Zusammenfügen bereits durch den Anschluß der Zwischenwandplatten an die Außenwandplatten deren ausreichende Fixierung gegeben ist.

Zur Ausbildung der unterschiedlichen Stoßverbindungen sei vermerkt,
daß in den zum Stoß führenden Wandplatten je ein auskragender Träger angeordnet ist, und diesen Trägern je eine in den durch die Ausnehmung gebildeten Freiraum ragende Dornführungshülsenhälfte verbunden ist,
daß in der Ausnehmung der Zwischenwandplatte ein kegelförmiger Dorn, korrespondierend zur Lage der Dornführungshülsenhälften vorgesehen ist, und daß der kegelförmige Dorn und die Dornführungshülsenhälften durch Klemmkeile kraftschlüssig zueinander fixierbar sind.

Der verbindende Dorn ist in der Zwischenwandplatte eingebracht und mit seinem Zentrum etwa mittig in deren Ausnehmung angeordnet.

Der Dorn hat damit im Hinblick auf die Zweiteiligkeit der Dornführungshülsen, deren Hälften U-förmig sind, und in Verbindung mit der Tatsache, daß zwei nicht völlig vermeidbare Stoßspalten in der Zwischenwandplatte zu den beiden gleichgerichteten Wandplatten entstehen, vorzugsweise einen von der quadratischen Grundform abweichenden rechteckigen Querschnitt.

Die beiden Dornführungshülsenhälften, von denen jede über einen Träger und Ankerschleifen oder dgl. in den sich gegenüberstehenden Wandplatten fixiert sind, greifen in den durch diese Ausnehmungen in der Zwischenwandplatte gebildeten Raum ein und umfassen hierbei den Dorn.

Die kraftschlüssige Fixierung der beiden Platten erfolgt wie bereits vorstehend ausgewiesen.

Die zweite Stoßverbindung, die den rechtwinkligen, stumpfen Anschluß einer Zwischenwandplatte an den Stoß von zwei gleichgerichteten Wandplatten vorsieht, zeichnet sich dadurch aus,
daß in der Zwischenwandplatte, in Richtung ihrer Längserstreckung zur Stoßverbindung, ein auskragender Träger angeordnet ist, dem seinerseits die in den durch die Ausnehmung gegebenen Freiraum vorgesehene Dornführungshülse verbunden ist, und
daß in den stoßbildenden Abgrenzungen der Wandplatten jeweils ein kegelförmiger Halbdorn befestigt ist, die gemeinsam die Halbdornpaarung bilden, und die Dornführungshülse über die kegligen Halbdorne führbar und mit diesem durch Klemmkeile fixierbar ist.

Das Kriterium dieser Ausbildung ist demnach eine Dornteilung, wobei die Halbdorne in den stoßbildenden Abgrenzungen der Ausnehmungen der beiden Wandplatten und in diesen befestigt gegeneinanderstehend angeordnet sind, und zusammen eine Halbdornpaarung, etwa quadratischen Gesamtquerschnittes, bilden.

Über diese Halbdornpaarung ist die einem aus der Zwischenwand auskragenden Träger angeordnete Dornführungshülse von oben einführbar. Die Verbindung wird somit durch die Verkeilung lagefixiert.

Zur Herstellung der Eckverbindung zwischen zwei gleichgerichteten Wandplatten bzw. Wandplattenkombinationen wird vermerkt,
daß in der Wandplatte ein auskragender Träger angeordnet ist, mit dem seinerseits die in der Ausnehmung der Wandplatte über den dort befestigten Kegelförmigen Dorn eine zuordnungsbare Dornführungshülse, hierbei die Eckverbindung bildend, verbunden ist, und
daß die Dornführungshülse und der kegelförmige Dorn durch Keile zueinander kraftschlüssig fixierbar sind.

Auch diese Eckverbindung stimmt nahezu identisch mit den bereits beschriebenen Ausführungen überein, so daß sich eine weitere Erläuterung hierzu erübrigt.

Zur Ausbildung von nach einer Seite gerichteten Balkone ist vorgesehen, daß eine der ersten Wandplattenkombination rechtwinklig aufstehend verbundene Wandplatte sowie eine zwischen der Wandplattenkombination senkrecht zu dieser angeordneten Zwischenwandplatte jeweils mit einem Kragarm ausgebildet ist.

Abschließend ist festzuhalten, daß in allen Wand- und Zwischenwandplatten Öffnungen beliebiger Größe - auch jochartig ausgebildet - vorsehbar sind, und die Wandplatten in der Regel Geschoßhöhe aufweisen.

Abgesehen von den üblichen Öffnungen für Türen, Fenster oder dgl., ist insbesondere die jochartige Ausbildung von Wand- und Zwischenwandplatten interessant, da sie die Bildung größerer, über die Längserstreckung der Platteneinheit hinausgehender, zusammenhängender Räume ermöglichen.

Die Erfindung wird damit in vollem Umfang der Forderung der Aufgabenstellung gerecht.

Die erfindungsgemäßen Wandelemente, ihre Ausbildung und ihre Ausrüstung mit Mitteln zur Verbindung werden durch die beigefügten zeichnerischen Darstellungen, dieser als Wandplatten ausgebildeten Elemente, ihrer Verbindungsmittel und der aus diesen resultierenden Verbindungsmöglichkeiten näher erläutert.
Figur 1 zeigt in perspektivischer Darstellung die Verwendung der Wandplatten zur Herstellung eines begrenzten Raumes, insbesondere die Lage der richtungsgleichen Stoßverbindungen mit zwischengefügtem, rechtwinkligem Zwischenwandabgang der richtungsgleichen Stoßverbindung mit einer dieser stumpf anschließenden Zwischenwand, die Eckverbindungen der beiden Wandplattenkombinationen und die Kreuzungsausbildung der gleichgerichteten Zwischenwandkombinationen.
Figur 2 ist in Verbindung mit Figur 1 zu betrachten, wobei eine Außenwandplatte und eine richtungsgleich angeordnete Zwischenwandplatte jeweils mit einem eine Balkonbildung ermöglichenden Kragarmansatz versehen sind.
Figur 3 zeigt im Schnitt I-I durch die Folgefigur die Eckverbindung der beiden richtungsgleichen Wandplattenkombinationen in einer Grundrißdarstellung.
Figur 4 zeigt im Schnitt 11-11 durch Figur 3 die Eckverbindung in Aufrißdarstellung.
Figur 5 zeigt in einem Schnitt 111-111 durch die Folgefigur die Stoßverbindung von zwei richtungsgleich angeordneten Wandplatten mit einer zwischengefügten, rechtwinklig abzweigenden Zwischenwandplatte in Grundrißdarstellung.
Figur 6 zeigt im Schnitt IV-IV durch Figur 5 die Stoßverbindung in Aufrißdarstellung.
Figur 7 zeigt in einem Schnitt V-V durch die Folgefigur die Stoßverbindung von richtungsgleich angeordneten Wandplatten mit einer am Stoß rechtwinklig stumpf angeordneten Zwischenwandplatte in Grundrißdarstellung.
Figur 8 zeigt in einem Schnitt VI-VI durch die Figur 7 die Stoßverbindung in Aufrißdarstellung.
Figur 9 zeigt eine Zwischenwandkombination mit einer nach oben geöffneten zweiteiligen Ausnehmung.
Figur 10 zeigt eine Zwischenwandkombination mit einer nach unten geöffneten zweiteiligen Ausnehmung.
Figur 11 zeigt den Kreuzverband der in den Figuren 9 und 10 dargestellten Wandplattenkombinationen.
Figuren 12/13 zeigen die zur Herstellung der Verbindungen einer nach den Figuren 3 und 4 sowie den Figuren 7 und 8 verwendeten Träger mit angeordneten Dornführungshülsen im Grundriß (Schnitt VII-VII) und im Aufriß.
Figuren 14/15 zeigen den kegelförmig ausgebildeten Dorn für die Herstellung der Verbindungen nach Figur 3 und 4 im Aufriß und im Grundriß (Schnitt VIII-VIII).
Figuren 16/17 zeigen die zur Herstellung der Verbindung nach den Figuren 5 und 6 verwendeten an Träger angeordneten Dornführungshälften im Grundriß (Schnitt IX-IX) und im Aufriß.
Figuren 18/19 zeigen den kegelförmig ausgebildeten Dorn zur Herstellung der Verbindung nach Figur 5 und 6 im Grundriß (Schnitt X-X) und im Aufriß.
Figur 20 zeigt in perspektivischer Darstellung die Verwendung von Wandplatten mit Kragarm und einer daran ausgebildeten, oben geöffneten Ausnehmung in Verbindung mit gleichartig ausgebildeten, jedoch nach unten geöffneten Ausnehmungen versehenen Platten zur Herstellung eines begrenzten Raumes.
Figur 21 zeigt die Wandplatte mit Kragarm nach Figur 20 mit nach unten geöffneter Ausnehmung.
Figur 22 zeigt die Wandplatte mit Kragarm nach Figur 20 mit nach oben geöffneter Ausnehmung.

Der nach Figur 1 begrenzte Raum wird durch die Wandplattenkombinationen 1.10/1.11, die Wandplattenkombinationen 1.30/1.31, die parallel zur Wandplattenkombination 1.10/1.11 gerichtete Zwischenwandkombination 1.50/1.51 und die parallel zur Wandplattenkombination 1.30/1.31 gerichtete Zwischenwandkombination 1.40/1.41 gebildet.

Die Zwischenwandplatte 1.40 ist zwischen den Wandplatten 1.10 und 1.11 mit diesen im rechten Winkel, nach außen bündig abschließend, durch die Stoßverbindung 3 angeschlossen.

Die Zwischenwandplatte 1.50 ist dem Stoß der gleichgerichteten Wandplatten 1.30/1.31 stumpf durch die Stoßverbindung 4 angeschlossen.

Unabhängig von der später zu beschreibenden Ausbildung der Stoßverbindungen 3 und 4 ist in der gleichgerichteten Zwischenwandkombination 1.50/1.51, im Bereich der Stoßbildung, eine zweiteilig, nach oben offene Ausnehmung 1.23, die beidseitig durch je eine Ankerplatte 5.10 in ihrer oberen horizontalen Ebene begrenzt ist, vorgesehen.

Die Zwischenwandkombination 1.40/1.41 ist in ihrem Stoßbereich mit einer nach unten offenen Ausnehmung 1.24 versehen, wobei bei gebildeter, in den Ausnehmungen 1.23/1.24 ineinandergreifender Kreuzung dieser Wandkombination, die Stoßverbindung 5 gebildet und durch die überdeckende Sperrplatte 5.11 in Verbindung mit der Stoßverbindung 3 und 4 gesichert wird.

Die Wandplatten 1.10 und 1.30 bilden die Eckverbindung 2, wobei die Wandplatte 1.10 der Wandplatte 1.30 im rechten Winkel stumpf anstößt.

Eine abweichende Ausbildung weist, nach Figur 2, die die Wandplatte 1.10 einschließenden Wandplatten 1.32 und 1.42 auf. Diese sind mit Kragarmen 8 versehen. Die Ausbildung der Verbindungen 2,3 und 4 wird durch die Abänderung nach Figur 2 nicht beeinflußt.

Bei einer ebenfalls abweichenden Ausbildung nach den Figuren 20 bis 22 weisen die mit Kragarm versehen Wandplatten 1.60 und 1.70 Ausnehmunge 1.25 und 1.26 auf. Die Wandplatte 1.60 ist mit einer nach oben offenen Ausnehmung 1.25 versehen, während die rechtwinklig, hierzu anzuordnende Wandplatte 1.70 eine nach unten offenen Ausnehmung 1.26 aufweist. Die beiden Wandplatten 1.60 und 1.70 sind durch übergreifende Zusammenführungen der Ausnehmungen 1.25 und 1.26 verbindbar.

Diese Ausbildung empfiehlt sich bei gegebener Notwendigkeit eines Eckumbaues, z. B. eines Eckbalkons.

Die Außenwandplatten selbst sind zweischichtig ausgebildet, und zwar besteht die nach dem Innenraum gerichtete Schicht 6 aus armiertem .Beton und die zur Außenseite gerichtete Schicht 7 aus einem Isolierstoff, z. B. Polyurethan.

Im weiteren werden die einzelnen Wandverbindungen wie folgt beschrieben :
Die gemäß Figur 3 und 4 ausgebildete Eckverbindung 2 sieht vor, daß der Wandplatte 1.30 die gemäß Figur 1 stirnseitig angeordnete Wandplatte 1.10 rechtwinklig ansteht. Die Wandplatte 1.30 weist dabei eine Ausnehmung 1.20 auf, in der der keglige Dorn 2.13 mittig aus der horizontalen Ausnehmfläche ragt und mit seinem Schaft in der Betonschicht 6 verankert ist, während die Isolierschicht 7 den in der Schicht freigehaltenen Raum von außen im Maß der vertikalen Gesamterstreckung der Wandplatte abdeckt. Diese Anordnung bzw. Ausbildung der Isolierschicht 7 gilt ganz allgemein für die zur Außenseite offenen Ausnehmungen der Betonschicht des durch die Wandplatten zu begrenzenden Raumes und wird im weiteren nicht gesondert beschrieben.

In den Beton der oberen horizontalen Begrenzung der Schicht 6 ist ein auskragender, T-förmiger Träger 2.11 eingebracht, und im weiteren in diesem durch Ankerschleifen 2.12 gehalten. Dem auskragenden Teil des Trägers 2.11 ist in die Ausnehmung 1.20, korrespondierend zur Lage des kegligen Dornes 2.13 ragend, die Dornführungshülse 2.10 verbunden. Die Eckverbindung 2 entsteht dann durch übergreifende Einbringung der Dornführungshülsen 2.10 über den Dorn 2.13 und wird durch die zwischen Dorn 2.13 und Dornführungshülse 2.10 eingebrachten Keile 2.14 fixiert.

Die durch die Figuren 5 und 6 erläuterte Stoßverbindung 3 sieht die senkrechte Anordnung der Zwischenwandplatte 1.40 zwischen den richtungsgleich an diese anstehenden Wandplatten 1.10 und 1.11 vor, wobei die durch die Plattendicke bestimmte Schmalseite der Zwischenwandplatte 1.40 mit den außen gleich gerichteten Ebenen der Wandplatten 1.10 und 1.11 bündig ist.

Die Wandplatte 1.40 ist im Stoßbereich mit einer Ausnehmung 1.21 versehen, in die der rechtwinklig und keglig ausgebildete Dorn 3.13 entsprechend den Ausführungen zur Eckverbindung 2 eingebracht ist. In den Wandplatten 1.10 und 1.11 ist ebenfalls, entsprechend den Ausführungen zur Eckverbindung 2, jeweils ein Träger 3.11' und 3.11" angeordnet und durch Ankerschleifen 3.12' und 3.12" fixiert.

An den überkragenden Bereichen dieser Träger ist jeweils zur Mitte der Ausnehmung, 1.21 bzw. zum rechteckigen, kegligen Dorn 3.13, eine U-förmige Dornführungshülsenhälfte 3.10' und 3.10" angeordnet. Nach Zusammenführung und Ausrichtung der Wandplatten 1.10/1.40 und 1.11 wird die entstandene offene Anordnung der U-förmigen Dornführungshülsenhälfte 3.10' und 3.10" zum Dorn 3.13 durch Keile 3.14 kraftschlüssig fixiert.

Die durch die Figuren 7 und 8 erläuterte Stoßverbindung 4 sieht vor, daß die Zwischenwand 1.50 senkrecht dem auf den richtungsgleich angeordneten Wandplatten 1.30/1.31 gebildeten Stoß ansteht.

Die Wandplatten 1.30/1.31 sind jeweils in ihrem oberen horizontalen Eckbereich mit einer Ausnehmung 1.22 versehen, die, zusammengefügt, einen einheitlichen Freiraum bilden. Entlang der stoßseitigen Begrenzung jeder Wandplatte 1.30 und 1.31 und in die Ausnehmung 1.22 ragend, ist ein kegelförmiger, jeweils durch Anker 4.13'" zusätzlich mit den Wandplatten 1.30 und 1.31 verbundener Halbdorn 4.13' bzw. 4.13" angeordnet.

Beide Halborne bilden zusammengefügt die Halbdornpaarung 4.13.

In der Zwischenwandplatte 1.50 ist entsprechend den Ausführungen zur Eckverbindung 2 ein auskragender T-förmiger Träger 4.11 angeordnet, der durch Ankerschleifen 4.12 zusätzlich im Beton fixiert ist.

Dem auskragenden Teil dieses Trägers 4.11 ist zur Mitte des durch die Ausnehmung 1.22 gebildeten Freiraumes, d. h. korrespondierend zur Halbdornpaarung 4.13, eine Dornführungshülse 4.10 verbunden.

Nach Zusammenführung und Ausrichtung der Halbdornpaarung 4.13 mit der Führungshülse 4.10 wird die Stoßverbindung durch Keile 4.14 kraftschlüssig fixiert.

Durch die Figuren 12 bis 19 werden die bereits beschriebenen Kupplungsmittel, d. h. die Dornführungshülsen 2.10/4.10, die Dornführungshülsenhälften 3.10'/3.10", einschließlich der Träger 2.11, 3.11', 3.11", 4.11 und der Ankerschleifen 2.12, 3.12', 3.12" und 4.12" noch im einzelnen dargestellt.

Die in den Wandungen eingebrachten Öffnungen sind unabhängig von deren Formgebung durch das Bezugszeichen 1.27 ausgewiesen.

## Patentansprüche

1. Wandelemente (1.10, 1.11, 1.30, 1.31, 1.32, 1.40, 1.41, 1.42, 1.50, 1.51) als tragende, plattenartig ausgebildete Teile eines begrenzten Raumes zur Erstellung von wiederholt umsetzbaren Fertigbauten, ausgerüstet und ausgebildet mit zumindest teilweise in den Platten integrierten Mitteln zur Verbindung (2, 3, 4, 5) bzw. Kupplung mit weiteren gleich oder gleichartig ausgebildeten Wandplatten, wobei die zur Verbindung bzw. Kupplung erforderlichen Ausnehmungen (1.20, 1.21, 1.22, 1.23, 1.24) in den Wandplatten auf die tragenden Teile (6) beschränkt und durch eine etwaige Isolierschicht (7) überdeckt und hierbei die Wandplatten rechteckig ausgebildet und vertikal angeordnet sind, die Verbindung (5) rechtwinklig sich kreuzender Zwischenwandplattenkombinationen (1.50, 1.51 und 1.40, 1.41) durch zwei jeweils an der kreuzenden Verbindungsstelle der in- bzw. übereinandergreifenden, spiegelbildlich ausgebildeten Ausnehmungen (1.23, 1.24) in den Stoßstellen der beiden Zwischenwandplattenkombinationen erfolgt, und wobei die Wandplatten vorzugsweise aus einer armierten betonschicht (6) und einer, in der Regel nach außen gerichteten, Isolierschicht (7) bestehen, dadurch gekennzeichnet,
daß die jeweils richtungsgleiche, nach außenhin bündige Stoßverbindung (3) von zwei Wandplatten (1.10 und 1.11) gemeinsam mit der zwischen dem Stoß rechtwinklig angeordneten Zwischenwandplatte (1.40) durch in eine aus der Ausnehmung (1.21) nach oben weisende Halterung (3.13) dieser Platte (1.40) eingreifende, von den zwei Wandplatten (1.10 und 1.11) seitlich auskragende, leicht lösbare Kupplungsmittel (3.11', 3.10' und 3.11", 3.10") erfolgt,
daß die richtungsgleiche Stoßverbindung (4) von zwei senkrecht zu den zuerst genannten Wandplatten (1.10, 1.11) gerichteten Wandplatten (1.30 und 1.31) gemeinsam mit der dem Stoß dieser Wandplatten senkrecht zugeordneten, stumpf aufstehenden Zwischenwandplatte (1.50) durch in einen Freiraum eingreifende, von der Zwischenwandplatte (1.50) seitlich auskragende, leicht lösbare Kupplungsmittel (4.11,4.10) erfolgt, wobei der Freiraum durch in beiden spiegelbildlich zueinander in den Wandplatten (1.30 und 1.31) angeordnete gleiche Ausnehmungen (1.22) mit nach oben weisenden Halterungen (4.13', 4.13") gebildet wird,
daß die Wandplatte (1.30) und die dieser rechtwinklig aufstehende Wandplatte (1.10) der beiden richtungsgleichen Wandplattenpaarungen (1.10, 1.11 u. 1.30, 1.31) eine Eckverbindung (2) bilden und diese durch die eine aus der Ausnehmung (1.20) nach oben weisende Halterung (2.13) der Platte (1.30) eingreifende von der Wandplatte (1.10) seitlich auskragende, leicht lösbare Kupplungsmittel (2.11 und 2.10) erfolgt, und
daß Kupplungsmittel (2.10 und 4.10, 3.10' und 3.10", 2.11, 3.11', 3.11", 4.11) ausschließlich im oberen Eckbereich der Wandplatten (1.10, 1.11, 1.30, 1.31) angeordnet sind und die nach oben und zu den Seiten hin offenen Ausnehmungen (1.20, 1.21, 1.22) bei sich nicht kreuzenden Wandplatten an den Verbindungsstellen (2, 3, 4) nur jeweils in Wandplatten (1.40, 1.30 und 1.31) einer Richtung angeordnet sind.

2. Wandelement nach Anspruch 1, dadurch gekennzeichnet,
daß in den zum Stoß führenden Wandplatten (1.10 und 1.11) je ein auskragender Träger (3.11' und 3.11") angeordnet ist, und diesen Trägern je eine in den durch die Ausnehmung (1.21) gebildeten Freiraum ragende Dornführungshülsenhälfte (3.10' bzw. 3.10") verbunden ist,
daß in der Ausnehmung (1.21) der Zwischenwandplatte (1.40) ein kegelförmiger Dorn (3.13), korrespondierend zur Lage der Dornführungshülsenhälften (3.10' und 3.10") vorgesehen ist, und
daß der kegelförmige Dorn (3.13) und die Dornführungshülsenhälften (3.10' und 3.10") durch Klemmkeile (3.14) kraftschlüssig zueinander fixierbar sind.

3. Wandelemente nach Anspruch 1, dadurch gekennzeichnet,
daß in der Zwischenwandplatte (1.50), in Richtung ihrer Längserstreckung zur Stoßverbindung (4), ein auskragender Träger (4.11) angeordnet ist, mit dem seinerseits die in den durch die Ausnehmung (1.22) gegebenen Freiraum vorgesehene Dornführungshülse (4.10) verbunden ist, und
daß in den stoßbildenden Abgrenzungen der Wandplatten (1.30,1.31) jeweils ein kegelförmiger Halbdorn (4.13' und 4.13") befestigt ist, die gemeinsam die Halbdornpaarung (4.13) bilden, und die Dornführungshülse (4.10) über die kegligen Halbdorne (4.13' und 4.13") führbar und mit diesen durch Klemmkeile (4.14) fixierbar ist.

4. Wandelemente nach Anspruch 1 bis 3, dadurch gekennzeichnet,
daß in der Wandplatte (1.10) ein auskragender Träger (2.11) angeordnet ist, mit dem seinerseits die in der Ausnehmung (1.20) der Wandplatte (1.30) über den dort befestigten kegelförmigen Dorn (2.13) eine zuordnungsbare Dornführungshülse (2.10), hierbei die Eckverbindung (2) bildend, verbunden ist, und
daß die Dornführungshülse (2.10) und der kegelförmige Dorn (2.13) durch Keile (2.14) zueinander kraftschlüssig fixierbar sind.

5. Wandelemente nach Anspruch 1, dadurch gekennzeichnet, daß eine der ersten Wandplattenkombination (1.10 und 1.11) rechtwinklig aufstehend verbundene Wandplatte (1.32) sowie eine zwischen der Wandplattenkombination (1.10, 1.11) senkrecht zu dieser angeordnete Zwischenwandplatte (1.42) jeweils mit einem Kragarm (8) ausgebildet ist.

6. Wandelemente nach Anspruch 1 bis 5, dadurch gekennzeichnet, daß in allen Wand- und Zwischenwandplatten Öffnungen (1.27) beliebiger Größe - auch jochartig ausgebildet - vorsehbar sind, und die Wandplatten in der Regel Geschoßhöhe aufweisen.

## Claims

1. Wall elements (1.10 ; 1.11 ; 1.30 ; 1.31 ; 1.32 ; 1.40 ; 1.41 ; 1.42 ; 1.50 : 1.51) in the form of load-bearing parts of a panel-type configuration of a confined space for erecting repeatedly movable prefabricated buildings furnished with and formed by means at least partly integrated into the panels, for the connection (2, 3, 4, 5) and coupling, respectively, to another wall panel of an identical or similar configuration, with the recesses (1.20; 1.21 ; 1.22; 1.23 ; 1.24) in the wall panels required for the connection and coupling, respectively, being restricted to the load-bearing parts (6) and covered by an insulating layer (7), if any, and with the wall panels being of a rectangular configuration and being vertically disposed, with the connection (5) of rectangularly crossing partition panel combinations (1.50 ; 1.51 and 1.40 ; 1.41) being established by two recesses (1.23, 1.24) mirror-inverted at the crossing point of connection thereof in a meshing or overlapping manner in the butt-joints of the two partition panel combinations, and with the wall panels being preferably formed of a reinforced concrete layer (6) and an insulating layer (7) generally directed outwardly, characterized in
that the respectively co-extensive outwardly flush butt connection (3) of two wall panels (1.10 and 1.11) together with the partition panel (1.40) rectangularly disposed between the butt is established by a readily detachable coupling means (3.11', 3.10' and 3.11", 3.10") laterally protruding from the two wall panels (1.10 and 1.11) and engaging a mount (3.13) of the said panel (1.40) pointing upwardly from recess (1.21),
that the co-extensive butt connection (4) of two wall panels (1.30 ; 1.31) directed normal to the former-mentioned wall panels (1.10; 1.11) together with the partition panel (1.50) perpendicularly associated to the butt of the said wall panels and upright therewith at an obtuse angle is established by a readily detachable coupling means (4.11 ; 4.10) laterally protruding from the partition panel (1.50) and extending into a free space, with the free space being formed by identical recesses (1.22) disposed in mirror-inverted manner in the wall panels (1.30 and 1.31) and having upwardly pointing mounts (4.13' ; 4.13"),
. that the wall panel (1.30) and the wall panel (1.10) upright thereto at right angles, of the two co-extensive wall panel matings (1.10 ; 1.11 and 1.30 ; 1.31) form a corner connection (2) which is established by the readily detachable coupling means (2.11 and 2.10) laterally protruding from the wall panel (1.10) and engaging the mounts (2.13) of the panel (1.30), pointing upwardly from the recess (1.20),
that the coupling means (2.10 and 4.10 ; 3.10' and 3.10" ; 2.11 ; 3.11' ; 3.11" ; 4.11) are exclusively located in the upper corner area of the wall panels (1.10 ; 1.11; 1.30 ; 1.31) and that the recesses (1.20 ; 1.21 ; 1.22) open to the top and towards the sides, in non-crossing wall panels at points of connection (2, 3, 4) respectively are disposed only in wall panels (1.40 ; 1.30 and 1.31) extend in one direction.

2. A wall element according to claim 1, characterized in
that respectively one protruding carrier (3.11' and 3.11") is disposed in the wall panels (1.10 and 1.11) leading to the butt, and connected to such carriers is respectively one bolt guiding sleeve half (3.10' and 3.10", respectively) protruding into the free space formed by the recess (1.21
that a cone-shaped bolt (3.13) is provided in the recess (1.21) of the partition wall panel (1.40) in a manner conforming to the position of the bolt guiding sleeve halves (3.10' and 3.10"), and
that the cone-shaped bolt (3.13) and the bolt guilding sleeve halves (3.10' and 3.10") can be fixed by clamping keys (3.14) in force-locking manner with respect to one another.

3. Wall elements according to claim 1, characterized in
that a protruding carrier (4.11) is disposed in the partition wall panel (1.50) in a direction longitudinal of the butt connection (4), with the bolt guiding sleeve (4.10) provided in the free space formed by the recess (1.22) being, in turn, connected to the said carrier (4.11), and
that respectively one cone-shaped half bolt (4.13' and 4.13") is secured in the butt-forming delimitations of the wall panels, which, jointly, form the half-bolt mating (4.13), and that the bolt guiding sleeve (4.10) can be passed over the conical half-bolts (4.13' and 4.13") and can be fixed thereto by clamping keys (4.14).

4. Wall elements according to claims 1 to 3, characterized in
that a protruding carrier (2.11) is disposed in the wall panel (1.10) connected to which carrier, in turn, is a bolt guiding sleeve (2.10) that can be associated in the recess (1.20) to the wall panel (1.30) via the cone-shaped bolt (2.13) secured therein, thereby forming the corner connection (2), and
that the bolt guiding sleeve (2.10) and the cone-shaped bolt (2.13), by means of keys (2.14) can be fixed in force-locking manner with respect to one another.

5. Wall elements according to claim 1, characterized in that a wall panel (1.32) connected to the former wall panel combination (1.10 and 1.11) in a manner upright at right angles, and a partition panel (1.42) disposed between the wall panel combination (1.32) normal thereto, is respectively formed with a protruding arm (8).

6. Wall elements according to claims 1 to 5, characterized in that apertures (1.27) of any desired size - also of a yoke-type configuration - can be provided in all wall and partition panels, and that the wall panels, generally, are of a floor- to-floor height.

## Revendications

1. Eléments de paroi (1.10 ; 1.11 ; 1.30; 1.31 ; 1.32 ; 1.40 ; 1.41 ; 1.42 ; 1.50 ; 1.51) sous forme de parties portantes et en plateau d'un espace limité pour construire des maisons préfabriquées à déplacer à plusieurs reprises, pourvus de et formés avec des moyens intégrés au moins partiellement dans les plateaux, pour le raccordement (2, 3, 4, 5) ou l'accouplement avec des autres plateaux de paroi sous forme identique ou similaire, les évidements (1.20 ; 1.21 ; 1.22 ; 1.23 ; 1.24) dans les plateaux de paroi requis pour le raccordement ou pour l'accouplement étant limités aux parties (6) portantes et couverts par une couche isolante (7) éventuelle, et les plateaux de paroi étant formés à angles droits et disposés verticalement, le raccordement (5) des combinaisons à plateaux de panneau (1.50 ; 1.51 et 1.40 ; 1.41) se croisant à angles droits étant effectué par deux évidements (1.23; 1.24) chaque fois s'enchaînant ou chevauchant et étant formé dans une manière inversée au point de jonction croisant dans le joint des deux combinaisons à plateaux de panneau, et les plateaux de paroi préférablement étant composé d'une couche (6) de béton armé et une couche isolante (7) généralement dirigée vers l'extérieur, caractérisé en ce
que le joint droit (3) s'étendant, chaque fois, dans la même direction et étant au ras à l'extérieur, de deux plateaux de paroi (1.10 et 1.11) en commun avec le plateau de panneau (1.40) disposé à angles droits entre le joint, est effectué par l'intermédiaire d'un moyen d'accouplement (3.11'; 3.10' et 3.11", 3.10") facilement détachable et se projetant latéralement hors de deux plateaux de paroi (1.10 et 1.11) et s'engrénant dans une attache (3.13) de ce plateau (1.40) montant vers le haut de l'évidement (1.21),
que le joint droit (4) de même direction de deux plateaux de paroi (1.30 et 1.31) dirigés verticalement aux plateaux de paroi (1.10 ; 1.11) premiers en commun avec le plateau de panneau (1.50) associé verticalement au joint de ces plateaux de paroi, et monté à l'angle obtu est effectué par l'intermédiaire des moyens d'accouplement (4.11 ; 4.10) facilement détachables et se projetant latéralement hors du plateau de panneau (1.50) et s'enchaînant dans l'espace libre, l'espace libre étant formé par des évidements (1.22) identiques disposés dans les deux plateaux de paroi (1.30 et 1.31) dans une manière invertée et pourvus des attaches (4.13' ; 4.13),
que le plateau de paroi (1.30) et le plateau de paroi (1.10) monté sur le dernier à angles droits des deux paires de plateau à paroi (1.10 ; 1.11 ; et 1.30 ; 1.31) de même direction forment un joint angulaire (2) effectué par l'intermédiaire des moyens d'accouplement (2.11 et 2.10) facilement détachables et se projetant latéralement du plateau de paroi (1.10) et s'enchaînant dans l'attache (2.13) du plateau (1.30) montrant vers le haut hors de l'évidement (1.20), et
que des moyens d'accouplement (2.10 et 4.10 ; 3.10' et 3.10" ; 2.11 ; 3.11 ; 3.11"; 4.11) sont disposés exclusivement dans la zone angulaire supérieure des plateaux de paroi (1.10: 1.11 ; 1.30 ; 1.31) et que les évidements (1.20 ; 1.21 ; 1.22) ouverts vers le haut et vers les côtés chez des plateaux de paroi non croisants aux points de raccordement (2, 3, 4) sont disposés chaque fois seulement dans des plateaux de paroi (1.40 ; 1.30 et 1.30) dans la même direction.

2. Elément de paroi suivant la revendication 1, caractérisé en ce
qu'un support (3.11' et 3.11") projetant est disposé dans les plateaux de paroi (1.10 et 1.11) menant au joint et qu'une moitié de douille à guidage de boulon (3.10' ou 3.10") projetant dans l'espace libre formé par l'évidement (1.21) est relié à chaque de ces supports,
qu'un boulon conique (3.13) est pourvu dans l'évidement (1.21) du plateau de panneau (1.40) dans une manière conformément à la position des moitiés de douilles à guidage de boulon, et que le boulon conique (3.13) et les moitiés de douille à guidage de boulon (3.10' et 3.10") sont fixables l'un à l'autre par l'intermédiaire des cales de serrage (3.14).

3. Elément de paroi suivant la revendication 1, caractérisé en ce
qu'un support (4.11) projetant est disposé dans le plateau de panneau (1.50) dans la direction de son extension longitudinal au joint droit (4) relié auquel est la douille de guidage de boulon (4.10) pourvue dans l'espace libre formé par l'évidement (1.22), et
qu'un demi-boulon (4.13' et 4.13") conique est chaque fois fixé dans les délimitations des plateaux de paroi (1.30 ; 1.31), formant en commun le demi-boulon paire (4.13) et que la douille à guidage de boulon (4.10) peut être guidé à travers des demi-boulons (4.13' et 4.13") coniques et est fixable avec ceux-ci par l'intermédiaire des cales de serrage (4.14).

4. Elément de paroi selon les revendications 1 à 3, caractérisé en ce
qu'un support (2.11) projetant est disposé dans le plateau de paroi (1.10) relié auquel est la douille à guidage de boulon (2.10) associable par l'intermédiaire de boulon conique (2.13) fixé dans l'évidement (1.20) au plateau de paroi (1.30), en formant le joint angulaire (2), et
que la douille de guidage de boulon (2.10) et le boulon conique (2.13) sont fixables l'un à l'autre par l'intermédiaire des cales (2.14).

5. Elément de paroi selon la revendication 1, caractérisé en ce qu'un plateau de paroi (1.32) relié à angles droits à la première combinaison de plateaux de paroi (1.10 et 1.11) et un plateau à panneau (1.42) disposé entre la combinaison de plateaux de paroi (1.10 ; 1.11) verticalement à la dernière, chaque fois est pourvu d'un bras projetant (8).

6. Eléments de paroi selon les revendications 1 à 5, caractérisé en ce que des ouvertures (1.27) d'une étendue quelconque - même sous forme de palée - peuvent être pourvues dans tous les plateaux de paroi et plateaux de panneau, et que les plateaux de paroi, en général, ont hauteur d'étage.
